# EUROPÄISCHE PATENTSCHRIFT

(11) **EP 1 802 919 B1**
(45) Veröffentlichungstag und Bekanntmachung des Hinweises auf die Patenterteilung: **20.03.2013**
(21) Anmeldenummer: 05810199.9
(22) Anmeldetag: 20.10.2005
(51) Int. Cl.: F24C 15/20

(54) **LÜFTUNGSGERÄT**
VENTILATION DEVICE
APPAREIL DE VENTILATION

(30) Priorität: 20.10.2004 DE 102004052201; 30.03.2005 DE 102005015754
(43) Veröffentlichungstag der Anmeldung: 04.07.2007
(73) Patentinhaber: E.G.O. ELEKTRO-GERÄTEBAU GmbH, 75038 Oberderdingen (DE)
(72) Erfinder: FLUHRER, Henry, 75447 Sternenfels (DE)
(74) Vertreter: Patentanwälte Ruff, Wilhelm, Beier, Dauster & Partner
(86) Internationale Anmeldenummer: PCT/EP2005/011296
(87) Internationale Veröffentlichungsnummer: WO 2006/042758

(56) Entgegenhaltungen:
- EP-A- 0 443 141
- EP-A- 0 603 538
- DE-C1- 19 509 612
- US-A- 3 723 746
- US-A- 4 903 685
- US-B1- 6 170 480

## Beschreibung

### Anwendungsgebiet und Stand der Technik

Die Erfindung betrifft ein Lüftungsgerät, insbesondere eine Dunstabzugshaube, gemäß dem Oberbegriff des Anspruchs 1.

Aus der DE 195 09 612 C1 sind Dunstabzugshauben bekannt, die über einen Sender und einen Empfänger verfügen, wobei der Sender Strahlung abgibt, die vom Empfänger registriert wird. Dabei wird die vom Empfänger aufgenommene Strahlung dahingehend zur Steuerung eines Lüfters der Dunstabzugshaube genutzt, dass die Differenz zwischen der abgegebenen Strahlung und dem empfangenen Strahlungsanteil als Maß für die Menge von Abgasen im Abluftstrom interpretiert wird. In Abhängigkeit davon wird die Leistungszufuhr zum Lüfter gesteuert.

Die EP 0 443 141 B1 beschreibt eine Dunstabzugshaube mit einem UItraschallsender und einer Ultraschallsensorik, bei der die von der Ultraschallsensorik aufgenommenen Signalschwankungen für die Steuerung einer Lüfterstufe zugrundegelegt werden. Als nachteilig wird hierbei angesehen, dass die Ultraschallsensorik teuer ist und daher die Anwen-dung nur bei Dunstabzugshauben des gehobenen Preissegmentes in Frage kommt.

Die US 6170480 A1 beschreibt eine Dunstabzugshaube mit einer Lichtstrecke, die durch einen Laserstrahl gebildet wird. Damit kann, beispielsweise auch im IR-Bereich, Rauch erkannt werden und in Abhängigkeit davon die Dunstabzugshaube aktiviert oder stärker eingestellt werden. Des Weiteren können noch Temperatursensoren oder dergleichen vorgesehen sein.

Die US 3723746 A1 beschreibt eine Einrichtung zur Erkennung von Feuer mittels einer doppelten Lichtstrecke. Hier wird vorteilhaft ein Laser verwendet. Dabei kann erfasst werden, wie ein Laserstrahl durch Temperaturerhöhung in der von ihm durchquerten Luft mehr oder weniger stark gebeugt wird. Eine entsprechende Abweichung kann dann als Anzeige für eine zu hohe Temperatur verwendet werden.

### Aufgabe und Lösung

Der Erfindung liegt die Aufgabe zugrunde, ein Lüftungsgerät der eingangs genannten Art zur Verfügung zu stellen, mit dem die Nachteile des Standes der Technik vermieden werden können und insbesondere eine preisgünstige und zuverlässige Möglichkeit zur Erfassung eines Kochvorgangs und der damit einhergehender Luftverunreinigungen wie beispielsweise von Kochwrasen oder Luftbewegungen über einer Kochmulde möglich ist.

Gelöst wird diese Aufgabe durch ein Lüftungsgerät mit den Merkmalen des Anspruchs 1. Vorteilhafte sowie bevorzugte Ausgestaltung der Erfindung sind in den weiteren Ansprüchen angegeben und werden im Folgenden näher erläutert. Der Wortlaut der Ansprüche wird durch ausdrückliche Bezugnahme zum Inhalt der Beschreibung gemacht. Erfingdungsgemäß ist die Sendeeinrichtung zur Abgabe eines Laserstrahls ausgebildet. Die Verwendung eines Laserstrahls hat sich sowohl wirtschaftlich als auch technisch als vorteilhaft herausgestellt. Durch die Abgabe von nahezu parallelem Laserlicht durch einen Laserlichtsender kann eine bezogen auf die Querschnittsfläche des Laserstrahls klar definierte Intensität erreicht werden. Dadurch ist es möglich, auch längere Messstrecken innerhalb des Lüfters zu realisieren, ohne dass eine vernünftige Auswertung aufgrund einer zu weiten Aufweitung des Lichtkegels erschwert wird. Wenn der von der Sendeeinrichtung abgegebene Laserstrahl auf Luftverunreinigungen wie Kochwrasen oder auf schwankende Luftdichtegradienten trifft, wird er gebrochen, gebeugt, abgelenkt und/oder gestreut. Dies führt dazu, dass die von der Empfangseinrichtung registrierte Leistung sich gegenüber der Ausgangsleistung der Sendeeinrichtung verändert. Diese Veränderungen der Leistung sowie die Frequenz der Leistungsschwankungen sind von der Menge an Luftverunreinigungen und/oder dem Maß an Luftbewegung auf der Messstrecke abhäng ig, im Falle von Dunstabzugshauben von der Menge an Kochwrasen wie Kochdunst und Wasserdampf sowie sogenannten Luftschlieren in Folge der Hitzeentwicklung auf der Kochmulde. Luftschlieren zeichnen sich durch Luftbewegung und Luftbereiche verschiedener Dichte aus. Die gute Erkennbarkeit von Luftschlieren und Luftbewegungen beim erfindungsgemäßen Lüftungsgerät ist insbesondere deshalb von Vorteil, da dadurch gegenüber einer Partikelerkennung ein Betrieb des Lüftungsgerätes früher eingeleitet oder angepasst werden kann. Wenn erst das Auftreten von Partikeln den Betrieb auslöst, ist die Gefahr groß, dass Luftverunreinigungen bzw. Kochwrasen schon entstanden und entwichen sind, so dass sie vom Lüftungsgerät nicht mehr erfasst werden.

Die Verwendung eines Laserstrahls bietet besondere Vorteile, da beim Laserstrahl die Frequenz weitgehend einheitlich ist, so dass Empfangseinrichtungen eingesetzt werden können, die insbesondere auf die spezifische Laserfrequenz oder einen engen Frequenzbereich eingerichtet sind. Dadurch wird erreicht, dass Umgebungslicht, welches üblicherweise in einem breiten Frequenzspektrum auftritt, nicht zu Fehlinterpretationen durch ein Steuergerät oder eine Steuerschaltung führt. Darüber hinaus erlaubt die Verwendung eines Laserstrahls auch lange und mehrfach umgelenkte Messstrecken, die eine besonders feinmaschige Erkennung von Luftverunreinigungen zulässt. Auch unter wirtschaftlichen Gesichtspunkten ist die Verwendung eines Laserstrahls sehr vorteilhaft. Lasermodule sind heutzutage Massenprodukte und daher sehr zuverlässig und sind auch preisgünstig erhältlich.

In einer Weiterbildung der Erfindung hängt das von der Empfangseinrichtung erzeugte Signal bezüglich elektrischer Kennwerte wie seiner Frequenz, seiner Spannung oder seiner Stromstärke von der Leistung oder Intensität der empfangenen Strahlung ab. Entsprechende Sensoren und Empfangsmodule, die in Abhängigkeit von Lichteinstrahlung entsprechende elektrische Signale erzeugen sind heutzutage bekannt. Bei der Verwendung eines Steuergerätes mit einem Mikrokontroller kann z.B. eine Empfangseinrichtung genutzt werden, deren abgegebenes Signal bezüglich der Spannung vom einfallenden Licht abhängt. Dieses Signal wird an einen A/D-Wandlereingang des Mikrokontrollers angeschlossen und ist so von ihm zu verarbeiten. Zweckmäßig kann auch ein Sensor sein, dessen Frequenz von der Leistung der empfangenen Strahlung abhängt, da für eine solche Frequenzmessung kein A/D-Wandler erforderlich ist.

In einer Weiterbildung der Erfindung hängt das von der Empfangseinrichtung erzeugte Signal lediglich von der einfallenden Strahlung in einem Frequenzbereich ab, der dem Frequenzbereich des Laserstrahls weitgehend entspricht. Dadurch werden Störeinflüsse durch Umgebungslicht oder beispielsweise eine in eine Dunstabzugshaube integrierte Beleuchtung vermieden. Technisch realisierbar ist die Einschränkung auf einen solchen Frequenzbereich beispielsweise mittels eines Filters der vor einem Sensor in der Empfangseinrichtung angeordnet ist oder mittels spezieller Sensoren, die für einen ausschließlichen Empfang von Licht im entsprechenden Frequenzbereich ausgebildet sind.

In einer Weiterbildung der Erfindung weist die Empfangseinrichtung einen photoelektrischen Sensor auf, der vorzugsweise über einen Photosensor oder eine Photodiode verfügt. Solche Sensoren sind Stand der Technik und wirtschaftlich günstig.

In einer Weiterbildung der Erfindung ist die Empfangseinrichtung mit Filtermitteln ausgestattet, die den Winkelbereich einschränken, in dem einfallendes Licht durch die Empfangseinrichtung registriert wird. Neben der Verwendung von entsprechenden flächigen Filtern ist es insbesondere auch zweckmäßig, die Empfangseinrichtung mit einer Winkelverengungsvorrichtung zu versehen, die einen Lichteinfall nur in einem engen Winkelbereich zulässt, beispielsweise mit einem in Richtung des Laserstrahls ausgerichteten Hohlkanal. Ähnliches wird erreicht, indem die Empfangseinrichtung am Grund einer dafür vorgesehenen Bohrung angeordnet wird.

In einer Weiterbildung der Erfindung ist der Antrieb von der Steuerschaltung bzw. dem Steuergerät aktivierbar und deaktivierbar sowie bezüglich seiner Leistung steuerbar, vorzugsweise stufenlos. Dabei sind vielerlei Kombinationen denkbar und zweckmäßig. Beispielsweise kann das Steuergerät so ausgebildet sein, dass es vollkommen selbstständig den Antrieb zur Erzeugung des Luftstroms aktiviert, sofern ein entsprechender Bedarf registriert wurde, und auch die erforderliche Leistung entsprechend anpasst. Möglich ist jedoch auch, dass lediglich die Leistung des Antriebs automatisch gesteuert wird, die Aktivierung und Deaktivierung der Lüftung jedoch von einem Bediener manuell getätigt wird. Eine stufenlose Steuerung der Leistung ermöglicht einen besonders bedarfsgerechten Betrieb. Dagegen ist es bei einer Steuerung der Leistung mit verschiedenen diskreten Stufen von Vorteil, dass eine solche Steuerung einfacher und preisgünstiger ist.

Bei der Erfindung ist die Steuerschaltung bzw. das Steuergerät zur Auswertung des von der Empfangseinrichtung erzeugten Signals in Hinblick auf Luftschlieren oder Luftbewegungen mit unterschiedlichen Dichtegradienten in der Messstrecke ausgebildet. Das Steuergerät ist hierbei so ausgeführt, dass es geringere Dämpfungen dahingehend interpretiert, dass Luftschlieren auf der Messstrecke erkannt werden. Inwieweit die Dämpfung auf Luftschlieren zurückzuführen ist, kann aus weiteren Parametern wie der Oszillationsfrequenz geschlossen werden. Ein zur Auswertung des Signals in Hinblick auf Luftschlieren oder Luftbegung ausgebildetes Steuergerät aktiviert ein Lüftungsgerät grundsätzlich schon bei geringeren Dämpfungen und gestattet so insbesondere in einem Zeitraum zu Beginn oder sogar vor der Luftverunrei nigungen eine sehr zweckmäßige Lüftungssteuerung. Vorzugsweise ist das Lüftungsgerät bzgl. seines Verhaltens einstellbar, um abhängig von variierenden Umgebungssituationen, beispielsweise der Verwendung oberhalb von Kochplatten oder Gasflammen, in der richtigen Situation und in richtigem Maße betrieben zu werden.

In einer Weiterbildung der Erfindung ist die Steuerschaltung bzw. das Steuergerät zur Steuerung des Antriebs in Abhängigkeit der von der Empfangseinrichtung registrierten Intensität bzw. registrierten Leistung ausgebildet. Die Leistung wird zu diesem Zweck mit der von der Sendeeinrichtung abgegebenen Leistung bzw. Intensität oder ei ner festgelegten Soll-Leistung oder Soll-Intensität verglichen, wobei eine Verringerung als Hinweis auf Absorption, Brechung und/oder Beugung in Folge von Kochwrasen oder Luftschlieren bzw. Luftbewegung interpretiert wird. Die Steuerung kann dabei so ausgebildet sein, dass eine verringerte registrierte Leistung als erhöhter Grad an Verunreinigung der Luft, beispielsweise durch Kochwrasen, interpretiert wird und in der Folge die Leistung des Antriebs erhöht wird.

In einer vorteilhaften Weiterbildung der Erfindung ist die Steuerschaltung bzw. das Steuergerät zur Steuerung des Antriebs in Abhängigkeit der von der Empfangseinrichtung registrierten Intensität bzw. Leistung über der Zeit ausgebildet. Insbesondere die Verwendung der ersten Ableitung der Leistung nach der Zeit ist einer reinen Steuerung der Lüftung anhand der registrierten Leistung überlegen. Schnelle Änderungen der Leistung sind auf Turbulenzen allgemein oder des Kochwrasens im Bereich der Messstrecke zurückzuführen und sind ein Zeichen für eine hohe Konzentration von Luftverunreinigungen wie Kochwrasen oder Luftbewegungen. Eine Steuerung des Antriebs in Abhängigkeit der Veränderung der registrierten Intensität bzw. der registrierten Leistung kann auch mit einer Auswertung der Intensität oder der Leistung selbst kombiniert werden. So werden sowohl Frequenz als auch Amplitude des Leistungsverlaufes über der Zeit zur Analyse der Verunreinigungen auf der Messstrecke herangezogen. Die Einbeziehung der Veränderung der Leistung über der Zeit führt zu einer besonders gut am Bedarf orientierten Steuerung des Antriebs. Eine derartige Steuerung anhand der Frequenz der Leistungsschwankungen kann beispielsweise dadurch realisiert werden, dass die Anzahl der Intensitätsmaxima oder -minima in einem Zeitabschnitt definierter Länge gezählt wird und die Steuerung der Lüftung anhand des dabei ermittelten Wertes erfolgt. Im Zusammenhang mit Dunstabzugshauben für den Küchenbereich hat es sich als besonders zweckmäßig herausgestellt, eine hohe Signaldämpfung bei schwachem Oszillieren des Signals als Indiz für eine große Menge an Dämpfen oder starke Luftbewegung zu interpretieren, die eine hohe Lüftungsleistung erfordert. Eine starke Oszillation kann abhängig vom Grad der Dämpfung als Normalkochbetrieb oder allmähliche Beendigung des Kochbetriebs interpretiert werden, so dass der Lüfter zweckmäßigerweise in eine Hauptgebrauchsstufe bzw. in eine Restabsaugstufe versetzt wird.

In einer Weiterbildung der Erfindung ist die Sendeeinrichtung zur Aussendung eines Laserstrahls ausgebildet, dessen Leuchtpun kt im Bereich der Empfangseinrichtung Bereiche stark unterschiedlicher Intensität aufweist, vorzugsweise in Form eines Interferenzmusters. Hier können sich Maxima und Minima abwechseln, insbesondere erzeugt durch Interferenz. Ein solcher Leuchtpunkt kann von der Empfangseinrichtung nicht nur in Hinblick darauf registriert werden, ob der Leuchtpunkt auf die Empfangseinrichtung bzw. den Sensor trifft. Darüber hinaus führt auch eine Verschiebung des Leuchtpunktes auf der Photodiode zu einem für Luftschlieren und Partikel in der Messstrecke charakteristischem Ergebnis, ohne dass der Leuchtpunkt hierfür soweit abgelenkt werden müsste, dass er die Photodiode verlässt. Die besonders vorteilhafte Auswertung von Interferenzmustern kann durch die Verwendung eines Lasers mit einem vergleichsweise breiten Frequenzspektrum erzielt werden. Obwohl es für andere Aspekte der Erfindung wünschvorteilhaft sein kann, einen Laser mit besonders engem Frequenzspektrum zu verwenden, kann es je nach Anforderungen daher auch vorteilhaft sein, beispielsweise eine Multimode-Laserdiode mit breitem Frequenzspektrum zu verwenden.

In einer Weiterbildung der Erfindung sind die Sendeeinrichtung und die Empfangseinrichtung so ausgebildet, dass die Empfangseinrichtung im Betrieb stets innerhalb des Leuchtpunkts liegt. Bei einer solchen Ausgestaltung ist vorgesehen, dass nicht der von der Empfangseinrichtung bzw. der Photodiode herunterwandernde Leuchtpunkt bestimmungsgemäß das Ausgangssignal der Empfangseinrichtung beeinflusst, sondern die Bewegung des Leuchtpunktes über die Empfangseinrichtung. Insbesondere bewegen sich hierbei die Maxima und die Minima des Interferenzbildes des Leuchtpunktes über den Sensor hinweg. Dabei sollte die Größe des Sensors so gewählt werden, dass er kleiner ist als die Ausdehnung der Maxima und Minima, wobei diese auch über optische Hilfsmittel wie Linsen beeinflusst werden können. Der Vorteil liegt insbesondere darin, dass eine genaue Kalibrierung von Empfangseinrichtung und Sendeeinrichtung entfallen kann und die Störanfälligkeit eines solchen Lüftungsgeräts sehr gering ist. Die Registrierung der Bewegung des Leuchtpunktes über die Empfangseinrichtung kann beispielsweise unter Auswertung eines sich bewegenden Interferenzmusters mit Maxima und Minima erfolgen. Dies kann mit einem entsprechenden Steuerverfahren, das eine Auswertung der Ausgangswerte des Sensors im Falle eines sich darüber bewegenden Interferenzmusters vornimmt, vorteilhaft für die Steuerung der Dunstabzugshaube verwendet werden.

In einer Weiterbildung der Erfindung sind Sendeeinrichtung und Empfangseinrichtung so ausgebildet, dass der Durchmesser des Leuchtpunkts einige mm breiter ist als die Empfangseinrichtung, vorzugsweise mindestens 5 bis 8 mm breiter. Hierdurch wird eine besonders geringe Störanfälligkeit erzielt. Im Bereich der Lüftungsgeräte finden häufig große Fertigungstoleranzen Anwendung. Dadurch, dass die Funktionsweise von Sende- und Empfangseinrichtung gemäß dieser Weiterbildung nicht davon abhängt, dass die Sende- und die Empfangseinrichtung auf den Millimeter genau an ihrer Soll-Position sind, können günstigere Fertigungsverfahren genutzt werden und es bedarf keiner zusätzlichen Maßnahmen, um die korrekte und hochgenaue Ausrichtung dieser Einrichtungen zu gewährleisten.

In einer Weiterbildung der Erfindung werten die Steuerschaltung bzw. das Steuergerät das Ausgangssignal bezüglich Signalfrequenz und Signaldämpfung aus. Dies ist besonders bei der Verwendung eines Laserstrahls zweckmäßig, der so ausgeprägt ist, dass er im normalen Betrieb stets auf dem Empfangselement ruht, und der einen Leuchtpunkt mit Bereichen stark unterschiedlicher Intensität aufweist. Bei einer solchen Konstellation kann ist die registrierte Intensität bzw. die ermittelte Dämpfung des Laserstrahls als Indikator für das Vorliegen von Dampf und die Frequenz als Indikator für das Vorliegen von Hitze gewertet werden. Gemeinsam sind diese Parameter gut geeignet, um die Art des unter dem Lüftungsgerät stattfindenden Garvorgangs einzuschätzen und einen entsprechend angepassten Luftstrom zu erzeugen. Eine starke Dämpfung kann als Zeichen für intensiven Kochbetrieb und eine hohe Signalfrequenz als Zeichen für intensiven Bratbetrieb gewertet werden.

In einer Weiterbildung der Erfindung sind die Sendeeinrichtung und die Empfangseinrichtung sich gegenüberliegend beidseitig des Luftstroms im Lüftungsgerät angeordnet und die Sendeeinrichtung strahlt in Richtung der Empfangseinrichtung. Dies stellt den einfachsten Aufbau von Sendeeinrichtung und Empfangseinrichtung dar. Die Sendeeinrichtung und die Empfangseinrichtung sind dabei vorzugsweise auf gegenüberliegenden Seiten des Luftstroms angeordnet, insbesondere mittig über der Kochmulde, so dass die Messstrecke den Luftstrom durchkreuzt. Eine solche Anordnung mit unmittelbarer Ausrichtung von Sende- und Empfangseinrichtung zueinander ist einfach und wenig störanfällig.

In einer Weiterbildung der Erfindung sind die Sendeeinrichtung und die Empfangseinrichtung so angeordnet, dass ein von der Sendeeinrichtung ausgehender Laserstrahl von mindestens einer Reflektionseinrichtung reflektiert zur Empfangseinrichtung gelangt. Die Verwendung einer solchen Reflektionseinrichtung ist zweckmäßig, da sie zum einen die Messstrecke verlängert und dadurch eine genauere Messung zulässt. Zum anderen gestattet sie, einen größeren Bereich d es Lüfters in die Messung mit einzubeziehen. Darüber hinaus erlaubt eine Reflektionseinrichtung die Anordnung von Sende- und Empfangseinrichtung in unmittelbarer Nähe zueinander, indem Sende- und Empfangseinrichtung an einer Seite des Lüfters angeordnet werden. Auf der gegenüberliegenden Seite wird die Reflektionseinrichtung angeordnet. Auf diese Art und Weise ist es auch möglich, Sende- und Empfangseinrichtung als ein Modul auszubilden, wodurch der Montage- und Justageaufwand gegenüber der Verwendung von zwei separaten Modulen deutlich verringert wird.

In einer Weiterbildung der Erfindung sind mindestens zwei Reflektionseinrichtungen vorgesehen, die so angeordnet und ausgerichtet sind, dass ein von der Sendeeinrichtung ausgehender Laserstrahl von mindestens einer Reflektionseinrichtung mindestens zweimal reflektiert zur Empfangseinrichtung gelangt. Auf diese Art und Weise ist es möglich, mit einer geringen Zahl von Reflektionseinrichtun gen, vorzugsweise mit zwei Reflektionseinrichtungen, eine lange Messstrecke zu realisieren, die einen verlässlichen Rückschluss auf Verunreinigungen in der Luft wie Kochwrasen sowie Bewegungen der Luft zulässt.

In einer darauf aufbauenden Weiterbildung der Erfindung sind die beiden Reflektionseinrichtungen einander zugewandt und parallel zueinander angeordnet. So ist es möglich, den Laserstrahl von beiden Reflektionseinrichtungen jeweils mehrfach reflektieren zu lassen. Die Reflektionseinrichtungen können z.B. an der vorderen und hinteren bzw. an der linken und rechten Innenseite des Lüftungsgeräts bzw. der Dunstabzugshaube angeordnet sein. Durch entsprechend angeordnete und ausgerichtete Sende- und Empfangseinrichtungen ist es möglich, den Laserstrahl so mehrfach von einer Seite zur anderen reflektieren zu lassen und damit nahezu den gesamten Querschnitt des Lüftungsgeräts einer anschließenden Auswertung durch das Steuergerät oder die Steuerschaltung zugrunde zu legen.

In einer Weiterbildung der Erfindung weist die Sendeeinrichtung eine Laserdiode zur Abgabe des Laserstrahls auf, insbesondere eine Multi-mode-Laserdiode. Multimode-Laserdioden geben Licht unterschiedlicher Frequenz ab und sind aus technischen Erwägungen für die vorgeschlagenen Lüftungsgeräte gut geeignet. Das von ihnen abgegebene Strahlenbündel weist eine verglichen mit Singlemode-Laserdioden erhöhte Divergenz und erhöhte Beugungsneigung aufgrund erhöhter Wellenlängenstreuung auf. Darüber hinaus erzeugen sie aufgrund ihres Frequenzspektrums ein Interferenzmuster im Leuchtpunkt, welches wie oben beschrieben eine besonders gute Auswertung mit Maxima und Minima bei geringer Störanfälligkeit ermöglicht. Die erhöhte Divergenz und das Interferenzmuster sind insbesondere bei der Erkennung von Luftschlieren von Vorteil. Besonders geeignet für eine gute Auswertbarkeit ist ein Leuchtpunktdurchmesser von 5 mm bis 15 mm, insbesondere 10 mm. Eine zu scharfe Bündelung des Laserstrahls kann für eine Luftschlierenerkennung von Nachteil sein. Zur Verbesserung der Luftschlieren- und Luftbewegungserkennung kann es zweckmäßig sein, Mittel vorzusehen, um die Divergenz der Multimode-Laserdiode weiter zu erhöhen.

In einer Weiterbildung weist die Sendeeinrichtung eine Kollimatorlinse auf. Diese Kollimatorlinse erlaubt über die Anpassung der Lage ihres Brennpunktes eine zweckmäßige Optimierung der Sendeeinrichtung. Über die Lage der Kollimatorlinse und/oder des Brennpunktes der Kollimatorlinse kann die Aufweitung des Laserstrahls im Bereich der Empfangseinrichtung variiert werden. Der Laserstrahl kann auch etwas divergent gemacht werden. Eine vergrößerte Aufweitung erhöht die Empfindlichkeit der Empfangseinrichtung insbesondere in Hinblick auf Luftbewegungen, so dass dem Steuergerät ein besser interpretierbares Signal geliefert wird. Das Steuergerät steuert dementsprechend den Lüfter sehr bedarfsgerecht, insbesondere auch schon vor Dampfentstehen. Allerdings führt eine Aufweitung des Laserstrahls auch zu einer geringeren, von der Empfangseinrichtung empfangenen Lichtleistung. Durch die Anpassung der Kollimatorlinse bzgl. Lage und Art kann eine bzgl. Lichtleistung sowie Luftschlieren- und Kochwrasenerkennung optimale Divergenz des Laserstrahls hergestellt werden. Bei Verwendung einer separaten Linse kann auf ein fertiges Lasermodul verzichtet werden und ein kostengünstiger Aufbau aus Laserdiode und Linse vorgesehen sein.

In einer Weiterbildung der Erfindung ist die Divergenz des Laserstrahls vom Steuergerät oder der Steuerschaltung einstellbar. Da die Dämpfung von Laserstrahlen geringerer Divergenz durch Luftschlieren geringer ist als die Dämpfung von Laserstrahlen hoher Divergenz, kann durch eine Einstellbarkeit der Divergenz erreicht werden, dass besonders sicher zwischen Dämpfungen aufgrund von Dämpfen bzw. Partikeln einerseits und Luftschlieren bzw. Luftbewegungen andererseits unterschieden werden kann. Das Steuergerät eines derartigen Lüftungsgeräts kann daher beispielsweise wechselnd die Dämpfung bei hoher und niedriger Divergenz messen und im Falle einer geringen Dämpfung, die lediglich auf Luftschlieren zurückzuführen ist, den Lüfter in Betrieb setzen. Die Einstellbarkeit wird vorzugsweise über eine verstellbare Linse erreicht.

In einer Weiterbildung sind mindestens zwei Sendeeinrichtungen zur Abgabe von Laserstrahlen unterschiedlicher Divergenz vorgesehen. Auch durch zwei Sendeeinrichtungen kann bei unterschiedlicher Divergenzeinstellung erreicht werden, dass die Ursache für eine Dämpfung auf der Messstrecke sicher erkannt wird. Gegenüber einer Ausführungsform mit einem bezüglich seiner Divergenz einstellbaren Laserstrahl kann dadurch die Einstellbarkeit und die daraus resultierenden erhöhte Komplexität der Sendeeinrichtung vermieden werden. Vorzugsweise sind beide Sendeeinrichtungen auf nur eine Empfangseinrichtung gerichtet, die die eintreffende Leistung der Laserstrahlen entweder zeitgleich oder alternierend misst. Zweckmäßig kann es aber auch sein, jeder Sendeeinrichtung eine eigene Empfangseinrichtung zuzuordnen.

Diese und weitere Merkmale von bevorzugten Weiterbildungen der Erfindung gegen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte und Zwischen-Überschriften beschränken die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im Folgenden näher erläutert. In den Zeichnungen zeigt:
- Figur 1 und 2: teilweise geschnittene Ansichten einer ersten Ausführungsform der erfindungsgemäßen Dunstabzugshaube, bei welcher Sende- und Empfangseinrichtung an gegenüberliegenden Innenseiten der Dunstabzugshaube angeordnet sind und bei der ein Laserstrahl unmittelbar in Richtung der Empfangseinrichtung abgestrahlt wird,
- Figur 3: eine Detailansicht der Empfangseinrichtung der in den Figuren 1 und 2 dargestellten Dunstabzugshaube,
- Figur 4: eine teilweise geschnittene Ansicht einer zweiten Ausführungsform einer erfindungsgemäßen Dunstabzugshaube, bei der die Sende- und Empfangseinrichtungen als einheitliches Modul an einer Innenseite der Dunstabzugshaube angeordnet sind und bei der auf der gegenüberliegenden Seite der Dunstabzugshaube eine Reflektionseinrichtung vorgesehen ist,
- Figur 5: eine teilweise geschnittene Ansicht einer dritten Ausführungsform einer erfindungsgemäßen Dunstabzugshaube, bei der die Sendeeinrichtung und die Empfangseinrichtung ebenfalls an der gleichen Innenseite der Dunstabzugshaube angeordnet sind, wobei es sich um getrennte und voneinander beabstandete Module handelt,
- Figur 6: eine teilweise geschnittene Ansicht einer vierten Ausführungsform einer erfindungsgemäßen Dunstabzugshaube, bei der zwei parallele Reflektionseinrichtungen an gegenüberliegenden Innenseiten der Dunstabzugshaube vorgesehen sind,
- Figur 7: eine schematische Darstellung eines Steuergeräts für ein erfindungsgemäßes Lüftungsgerät und mit diesem Steuergerät verbundener Komponenten,
- Figur 8a und 8b: den Strahlengang eines Laserstrahls im Bereich einer Messstrecke,
- Figur 9: eine Darstellung der Funktionseinheiten der Steuerung und Auswertung,
- Figur 10: ein Diagramm von Messwerten des zeitlichen Verhaltens der Intensität des Empfangssignals,
- Figur 11 und 12: schematische Darstellungen des Bewegens einzelner Lichtpunkte aus dem Interferenzbild des Lasers über die Empfangseinrichtung und
- Figur 13: eine Aufteilung zwischen Dämpfung und Frequenz des Oszillierens des Signals an der Empfangseinrichtung entsprechend Figur 10.

### Detaillierte Beschreibung der Ausführungsbeispiele

Die Figuren 1 und 2 zeigen in jeweils teilweise geschnittener Weise eine erste Ausführungsform eines erfindungsgemäßen Lüftungsgeräts in Form einer Dunstabzugshaube 10. Die Dunstabzugshaube 10 ist oberhalb einer Kochmulde 12 mit vier Kochstellen 14 angeordnet. Die Dunstabzugshaube 10 erstreckt sich nahezu über die vollständige Breite der Kochmulde 12 und überdeckt ca. drei Viertel von deren Tiefe. Die Dunstabzugshaube 10 selbst besteht aus einem kastenförmigen, an der Unterseite offenen Unterteil 16 und einem Oberteil 18, wobei das Unterteil 16 und das Oberteil 18 derart miteinander verbunden sind, das von der Kochmulde 12 ausgehende Kochwrasen wie Wasserdampf und Kochdunst in das Unterteil 16 der Dunstabzugshaube 10 gelangen und von dort in das Oberteil 18 weitergeleitet werden. Im Übergangsbereich zwischen dem Unterteil 16 und dem Oberteil 18 sind eine Filtermatte 19 und ein Ventilator 20 angeordnet, der die Küchendämpfe durch die Filtermatte 19 in das Oberteil 18 saugt. Im Unterteil 16 sind eine Sendeeinrichtung 22 mit Laser und eine Empfangseinrichtung 24 an der rechten bzw. linken Innenseite angeordnet. Die Sendeeinrichtung 22 ist dabei derart ausgerichtet, dass ein von ihr ausgehender Laserstrahl 25 direkt auf die Empfangseinrichtung 24 gerichtet ist.

Wenn im Kochbetrieb Kochwrasen von den Kochstellen 14 der Kochmulde 12 aufsteigen, gelangen diese in das Unterteil 16 der Dunstabzugshaube 10. Der permanent oder in periodischen Abständen aktivierte Laserstrahl 25 wird durch diese Kochwrasen teilweise absorbiert sowie teilweise gebeugt und gebrochen. Dadurch kommt es zu einer gegenüber der Ausgangsleistung verminderten Eingangsleistung an der Empfangseinrichtung 24.

Aber auch schon bevor Kochwrasen entstanden oder in den Bereich der Messstrecke zwischen Sendeeinrichtung 22 und Empfangseinrichtung 24 gelangt sind, kommt es aufgrund der von der Kochstelle 14 ausgehenden Hitze zu Luftbewegungen im Bereich der Messtrecke, die eine Beugung des Laserstrahls zur Folge haben. Auch dies vermindert die Eingangsleistung an der Empfangseinrichtung 24.

In einer in den Figuren 1 und 2 nicht dargestellten Art und Weise wird ein von der Empfangseinrichtung 24 erzeugtes Signal einem Steuergerät zugeführt, welches anhand der Leistungsdifferenz zwischen Ausgangsleistung der Sendeeinrichtung 22 und Eingangsleistung der Empfangseinrichtung 24 sowie anhand der zeitlichen Veränderung dieser Leistungsdifferenz Rückschlüsse auf den Grad der Luftbewegungen und das Vorliegen und die Menge an Kochwrasen ermöglicht. In Abhängigkeit der so ermittelten Menge an Luftschlieren und/oder Kochwrasen steuert dieses Steuergerät die dem Ventilator 20 zugeführte Leistung, wobei die Leistung erhöht wird, wenn die Luftbewegung intensiv oder die Menge an Kochwrasen hoch ist. Wenn die Eingangsleistung an der Empfangseinrichtung 24 sich im Zuge der Bereinigung der Luft wieder an die Ausgangsleistung der Sendeeinrichtung 22 angenähert hat und keinen großen Schwankungen mehr unterliegt, kann der Ventilator 20 vom Steuergerät wieder gedrosselt oder vollständig deaktiviert werden. Die Figur 3 zeigt die Empfangseinrichtung der in den Figuren 1 und 2 dargestellten Dunstabzugshaube in einer vergrößerten Darstellung. Die Empfangseinrichtung verfügt über einen röhrenförmigen Abschnitt 29a, dessen Hauptachse mit der Einfallsachse des Laserstrahls 25 übereinstimmt. Am Grund dieses röhrenförmigen Abschnitts 29a ist ein photoelektrischer Sensor 26 angeordnet, der in Abhängigkeit der einfallenden Leistung ein korrespondierendes Signal erzeugt. Am gegenüberliegenden Ende des röhrenförmigen Abschnitts 29a ist ein Filter 29b angeordnet, der der Filterung des einfallenden Lichts dient und nur in einem bestimmten, auf den Laserstrahl 25 abgestimmten Frequenzbereich einfallendes Licht passieren lässt. Wenn Licht eines anderen Frequenzbereichs einfällt, wird es vom Filter 29b absorbiert und erreicht daher den photoelektrischen Sensor nicht. Gleiches gilt für Licht jeglicher Frequenz, welches aus einer deutlich von der Laserausbreitungsrichtungsrichtung abweichenden Richtung 28 auf die Empfangseinrichtung 24 trifft. Durch diese beiden Maßnahmen, den röhrenförmigen Abschnitt 29a und den Filter 29b, wird erreicht, dass das vom photoelektrischen Sensor 26 abgegebene Signal ausschließlich oder nahezu ausschließlich von der einfallenden Leistung des Laserstrahls und nicht vom Umgebungslicht bestimmt wird.

Die Figur 4 zeigt eine zweite Ausführungsform einer erfindungsgemäßen Dunstabzugshaube. Im Unterschied zur ersten Ausführungsform sind bei dieser die Sende- und die Empfangseinrichtung in einem gemeinsamen Funktionsmodul 29 untergebracht, welches an einer Innenseite des Unterteils 16 der Dunstabzugshaube 10 angeordnet ist. Auf der gegenüberliegenden Innenseite des Unterteils 16 ist eine Reflektionseinrichtung 30 angeordnet. Diese Reflektionseinrichtung kann beispielsweise ein Spiegel oder auch ein Katzenauge sein. Der Laserstrahl 31, der von dem Funktionsmodul 29 abgestrahlt wird, ist in Richtung der Reflektionseinrichtung 30 ausgerichtet. Von dieser wird er derart reflektiert, dass er nur leicht von seinem Verlauf vor der Reflektion abweichend zurück zum Funktionsmodul 29 gelangt. Die in diesem Funktionsmodul 29 integrierte Empfangseinrichtung registriert die zurückgelangte Leistung und gibt in gleicher Art wie beim ersten Ausführungsbeispiel ein davon abhängiges Signal an ein nicht dargestelltes Steuergerät ab. Vorteil dieser Ausführungsform ist, dass nur ein Modul mit dem Steuergerät verbunden werden muss. Dadurch werden Kosten für Verkabelung gespart und konstruktive Schwierigkeiten umgangen. Darüber hinaus ist bei der dargestellten zweiten Ausführungsform die Messstrecke gegenüber der Ausführungsform, die in den Figuren 1 und 2 dargestellt ist, in etwa doppelt so lang, was zu verlässlicheren Ergebnissen führt.

Die Figur 5 zeigt eine dritte Ausführungsform einer erfindungsgemäßen Dunstabzugshaube. Gegenüber der zweiten Ausführungsform, die in Figur 4 dargestellt ist, unterscheidet sich diese Ausführungsform dadurch, dass die Sendeeinrichtung 32 und die Empfangseinrichtung 34 als separate Module, jedoch auf der gleichen Innenseite des Unterteils 16 der Dunstabzugshaube 10 angeordnet sind. Wiederum ist auf der gegenüberliegenden Innenseite eine Reflektionseinrichtung 36 vorgesehen, wobei diese so angeordnet und ausgerichtet ist, dass ein von der Sendeeinrichtung 32 ausgehender Laserstrahl 38 nach der Reflektion auf die Empfangseinrichtung 34 trifft. Die dargestellte Ausführungsform weist zwar den Nachteil auf, dass Sende- und Empfangseinrichtung getrennt voneinander mit einem nicht dargestellten Steuergerät verbunden sein müssen. Vorteilhaft ist jedoch die Tatsache, dass der Laserstrahl 38 vor und nach der Reflektion durch die Reflektionseinrichtung 36 nicht nahezu parallel verläuft. Dadurch ist der Bereich vergrößert, den der Laserstrahl durchläuft. Infolgedessen ist es eher möglich, Kochwrasen von allen Kochplatten zuverlässig wahrzunehmen und die Steuerung des Ventilators 20 entsprechend gut angepasst vorzunehmen.

Die Figur 6 zeigt eine vierte Ausführungsform einer erfindungsgemäßen Dunstabzugshaube. Diese verfügt über eine Sendeeinrichtung 40 und eine Empfangseinrichtung 42, welche wiederum an der gleichen Innenseite des Oberteils 16 der Dunstabzugshaube 10 angeordnet sind. Von den Ausführungsformen, die in den Figuren 4 und 5 dargestellt sind, unterscheidet sich diese Ausführungsform dadurch, dass sowohl auf der Innenseite der Sende- und Empfangseinrichtungen 40, 42 als auch auf der gegenüberliegenden Seite jeweils eine Reflektionseinrichtung 44, 46 angeordnet ist. Die beiden Reflektionseinrichtungen sind parallel zueinander ausgerichtet. Die Sendeeinrichtung 40 ist so ausgerichtet, dass ein von ihr ausgehender Laserstrahl 48 mehrfach von den Reflektionseinrichtungen 44, 46 reflektiert wird, bevor er die Empfangseinrichtung 42 erreicht. Dies führt zu einer verhältnismäßig langen Messstrecke, welche besonders präzise Rückschlüsse auf das Vorhandensein von Kochwrasen und ähnlichem erlaubt. Darüber hinaus ist es mit einem solchen oder einem ähnlichen Aufbau möglich, den Bereich über den Kochplatten 14 weitgehend flächendeckend abzudecken, so dass auch ein örtliches begrenztes Auftreten von Kochwrasen schnell und zuverlässig registriert werden kann. Gerade bei einem solchen Aufbau ist die Verwendung eines Lasers ideal. Durch die geringe Aufweitung des Laserstrahls 48 sind selbst lange Messstrecken unproblematisch realisierbar.

Die Figur 7 zeigt ein Steuergerät einer erfindungsgemäßen Dunstabzugshaube sowie daran angeschlossene Komponenten. Das Steuergerät weist einen Steuerschaltkreis 50 auf, der über verschiedene Anschlüsse verfügt. Eine Sendeeinrichtung 52 ist an einem PWM-Ausgang 54 (Pulsweitenmodulations-Ausgang) des Steuerschaltkreises 50 angeschlossen. Auf diese Art und Weise ist es dem Steuerschaltkreis möglich, die Leistung der Sendeeinrichtung 52 sowie insbesondere des in die Sendeeinrichtung 52 integrierten Lasers, gezielt zu steuern. Dies erlaubt eine Grundjustierung, bei der der Laser so eingestellt wird, dass eine gewünschte Eingangsleistung an der Empfangseinrichtung registriert wird, beispielsweise die Eingangsleistung, die bei vollständiger Bestrahlung der gesamten Fläche des Sensors der Empfangseinrichtung auftritt. An einem A/D-Wandlereingang 56 ist eine Empfangseinrichtung 58 angeschlossen, die über mindestens einen photoelektrischen Sensor verfügt, der in Abhängigkeit der einfallenden Lichtmenge die dem Steuerschaltkreis 50 zugeführte Spannung variiert. Anhand der so empfangenen Messwerte der Empfangseinrichtung 58 wird mittels einer dafür vorgesehenen Schaltung oder eines dafür vorgesehenen Programms im Steuerschaltkreis 50 erkannt, ob Kochwrasen auf der Messstrecke zwischen der Sendeeinrichtung 52 und der Empfangseinrichtung 58 vorliegen und welche Dichte bzw. welches Maß an Turbulenzen sie aufweisen. Abhängig von dem Ergebnis dieser Analyse wird ein Ventilatormotor 60 angesteuert, dessen Leistung vom Steuerschaltkreis 50 beeinflusst werden kann. Wenn die Menge an Kochwrasen hoch ist, wird der Ventilatormotor 60 derart angesteuert, dass dieser Kochwrasen mit hoher Leistung absaugt.

Die Figuren 8a und 8b zeigen den Strahlengang eines Laserstrahls 62 eines erfindungsgemäßen Lüftungsgeräts im Bereich einer Messstrecke zwischen einer Sendeeinrichtung 64 und einer Empfangseinrichtung 66. Die Sendeeinrichtung 64 verfügt über ein Lasermodul 68 und eine Kollimatorlinse 70, die den vom Lasermodul 68 ausgehenden Laserstrahl 62 etwas aufweitet. Der Laserstrahl 62 durchläuft die Messstrecke und trifft in der Empfangseinrichtung auf die den photoelektrischen Sensor 72. Der photoelektrische Sensor 72 ist bezüglich seiner Fläche so ausgebildet und der Laserstrahl 62 so eingestellt, dass der Laserstrahl 62 in einem ungebrochenen und nicht abgelenkten Zustand vollständig vom photoelektrischen Sensor 72 erfasst wird und dessen Fläche weitgehend vollständig bestrahlt. Der photoelektrische Sensor 72 erzeugt in Abhängigkeit der registrierten Leistung ein Ausgangssignal für ein Steuergerät des Lüftungsgeräts. Dieses Signal kann auf verschiedene Art und Weise die Information über die registrierte Leistung weitergeben, beispielsweise durch eine entsprechend angepasste Spannung, durch eine angepasste Frequenz oder mittels anderweitiger elektrischer Kenngrößen.

Figur 8a zeigt den ungebrochenen und nicht abgelenkten Zustand des Laserstrahls 62. In diesem Zustand wird die maximale Leistung vom photoelektrischen Sensor 72 registriert und ein entsprechendes Signal an das nicht dargestellte Steuergerät weitergegeben. Wenn ein solch es Signal gleichbleibend an das Steuergerät weitergegeben wird, wird dieses vom Steuergerät dahingehend interpretiert, dass keine Kochwrasen und Wasserdämpfe auf der Messstrecke vorhanden sind und dass keine Aktivierung eines Ventilators des Lüftungsgeräts erforderlich ist.

Figur 8b zeigt einen zweiten Zustand derselben Messstrecke. In diesem zweiten Zustand befindet sich Wasserdampf 74 auf der Messstrecke. Der von der Sendeeinrichtung 64 ausgehende Laserstrahl 62 wird durch die verschiedenen Wasserdampfkonzentrationen gebrochen und trifft daher abgelenkt und somit nur teilweise auf den photoelektrischen Sensor 72. Ein Anteil 62a trifft den photoelektrischen Sensor 72 nicht, so dass die vom photoelektrischen Sensor 72 registrierte Leistung nur die eines verbleibenden Anteils 62b ist. Eine elektrische Kenngröße, die Auskunft über die Größe dieses Anteils gibt, wird an das Steuergerät in Form eines entsprechenden Signals weitergegeben. Dieses kann dann dementsprechend mittels einer Aktivierung bzw. einer Leistungssteuerung des Ventilators das Absaugen des Wasserdampfs hervorrufen. Ebenso könnten mit dem Bezugszeichen 74 auch Luftschlieren bezeichnet sein, die teilweise auch mit bloßem Auge sichtbar sind.

Aus den Figuren 8a und 8b ist die reine Ablenkung des Laserstrahls 62 und die daraus folgende Veränderung der registrierten Leistung ersichtlich. Die Ventilatorsteuerung kann derart erfolgen, dass dieser Anteil unmittelbar als Kriterium zur Registrierung von Luftbewegungen oder Luftverunreinigungen wie Kochwrasen herangezogen wird und ein unmittelbares Verhältnis zwischen registrierter Leistung und Luftbewegungen bzw. Luftverunreinigungen angenommen wird. Die Steuerung des Ventilators kann aber zusätzlich oder ausschließlich auch anhand der dynamischen Veränderung der registrierten Leistung erfolgen. Bei einer derartigen Steuerung wird vom Steuergerät beispielsweise ausgewertet, mit welcher Frequenz und/oder welcher Amplitude sich die registrierte Leistung verändert. Die Frequenz der Leistung ist bei einer großen Menge an Kochwrasen besonders hoch, so dass eine Steuerung des Ventilators in Abhängigkeit der Frequenz zu sehr guten Ergebnissen führt.

Ein zu dem in den Figuren 8a und 8b dargestellten Auswertungssystem alternatives Verfahren zeigen die Figuren 9 mit dem schematischen Aufbau sowie die Figuren 11 und 12.

Fig. 9 zeigt in Anlehnung an Figur 1 bzw. 4 und Figur 7 einen Sender 122 mit einer Laserdiode bzw. ein Lasermodul. Davor sitzt eine Kollimatorlinse 123, aus der der entsprechend aufgeweitete und parallele Laserstrahl 125 austritt. Er wird an dem Reflektor 130, der auch ein sogenanntes Katzenauge sein kann, reflektiert. Dies kann unter Umständen auch mehrfach erfolgen, wie zuvor ausgeführt worden ist. Der reflektiertte Laserstrahl 15 läuft durch eine Fresnellinse 127 auf den Empfänger 124 bzw. dessen Sensor 92. Das von dem Sensor 92 erfasste elektrische Signal wird an den A/D-Wandlereingang und damit an den Steuerschaltkreis 150 gegeben. Dieser Steuerschaltkreis 150 kann ein M icrocontroller sein und neben der Steuerung des Senders 122 über den PWM-Ausgang 154 den Motor bzw. die Leistungselektronik 160 steuern.

In dem Steuerschaltkreis sitzt dabei die Intelligenz, um anhand der vorbeschrieben und vor allem nachfolgend beschriebenen Vorgänge die Dunstabzugshaube zu steuern. Dies soll insbesondere in Abhängigkeit von dem Zustand an der Kochmulde 12 automatisch erfolgen und sowohl ohne Eingreifen einer Bedienperson auskommen als auch die Abzugsfunktion möglichst effizient und gut durchzuführen.

Bei diesem Verfahren zur Ermittlung von Lüftungsbedarf ist der Durchmesser der Laser-Leuchtpunkte 90, die durch das Interferenzbild sowie auch die Fresnel-Linse gemäß Figur 9 vor dem Empfänger erzeugt werden, wesentlich größer als der photoelektrische Sensor 92. Die Figuren 11 und 12 zeigen nur einen kleinen Ausschnitt des Leuchtpunktes 90. Dieser ist durch eine Laserdiode mit vergleichsweise breitem Frequenzspektrum erzeugt, was zu einem Interferenzmuster mit Maxima 94 und Minima 96 führt. Dieses Interferenzmuster ist hier als relativ unregelmäßig dargestellt, was es in der Praxis meistens ist wegen nicht optimaler Ausbildung der Fresnellinse sowie des sonstigen optischen Weges. Wichtig ist unabhängig von der konkreten Größe der Maxima 94 der konkrete Abstand zueinander, also die Größe der Minima 96.

Wenn es zu einer Ablenkung des Laserstrahls 125 durch Luftbewegungen oder auch Partikel wie Dampf auf der Messstrecke kommt, so reichen schon sehr geringe Verschiebungen de Leuchtpunktes 90 bzw. somit der Maxima 94 und Minima 96 relativ zum photoelektrischen Sensor 92 aus, um die durch den Sensor gemessene Intensität deutlich zu verändern. Da die Maxima 94 sozusagen über den Sensor 92 tanzen, also ihr Bewegungsweg weitaus größer ist als ihr Durchmesser und der des Sensors sowieso, wird an dem Sensor 92 weniger eine zeitlich gemittelte Durchschnittsintensität erfasst. Vielmehr erfasst der Sensor 92 das vielfache bzw. häufige Darüberbewegen der verschiedenen Maxima als kurze Peaks. Da die Geschwindigkeit des Leuchtpunktes 90 und somit der Maxima 94 relativ groß ist und diese beim Bewegen den Sensor im wesentlichen ganz oder gar nicht bedecken, sind die Peaks gut zu unterscheiden bzw. zu erkennen. Da jedes Maximum 94 um sich herum Platz zu den benachbarten hat bzw. die Minima 96 dazwischen liegen, ist auch sichergestellt, dass nach jedem Passieren eines Maximums 94 über den Sensor 92 dieser kein Licht registriert im Minimum. So wird eine gute Unterscheidung erreicht. Wichtig ist hierbei also allgemein, dass die Maxima 94 bezüglich ihrer Fläche in etwa so groß sind wie der Sensor 92, vorteilhaft zwei- bis viermal so groß. Dieses Verhältnis kann über die Maxima 94 oder den Sensor beeinflusst werden. Der Leuchtpunkt 90 wiederum ist vielfach größer. Er soll den Sensor 92 immer bedecken.

Dies ist anhand des Unterschiedes zwischen den Figuren 11 und 12 ersichtlich. Während der Sensor im Zustand der Figur 11 im Bereich eines Minimums 96 liegt, so dass das Ausgangssignal 0 ist, liegt er nach einer Verschiebung des Maximums 94 im Vergleich zu der punktiert dargestellten früheren Position um eine sehr geringe Distanz 98, in der Praxis unter 1 mm, schon großteils im Bereich dieses Maximums. Dies hat ein hohes Ausgangssignal zur Folge und es entsteht ein Peak. Die Häufigkeit dieses Wechsels ergibt das Oszillieren bzw. dessen Frequenz. Die Differenz zwischen 0 und dem Maximum des Peaks ergibt die Intensität und daraus wiederum kann die Dämpfung abgeleitet werden.

In Figur 10 ist im zeitlichen Verlauf dargestellt, wie die einzelnen Peaks als einzelne Ausschläge im Gesamtverlauf zwar eine Art Rauschen darstellen. Es ist aber immer noch gut zu erkennen bzw. optisch über den Sensor 92 und elektronisch über die Steuerung auszuwerten. Dabei ist zu beachten, dass in Figur 10 die Dämpfung a über der Zeit t bzw. über den zeitlichen Verlauf des Kochvorgangs dargestellt ist. Die eigentliche Intensität der gemessenen Maxima 94 am Sensor 92 ist sozusagen der Kehrwert der Dämpfung. Die Änderung der Frequenz des Oszillierens bzw. Bewegens der Maxima ist daraus schwer zu erkennen, erst im Zusammenhang mit Figur 13.

Im Zusammenhang mit Figur 13 wird dies nachfolgend erklärt. In Figur 13 ist das Signalverhalten dargestellt bei verschiedenen Zuständen, die den verschiedenen Abläufen beim Kochvorgang entsprechen. Im Feld I sowie zu Beginn des Kochvorgangs bei Figur 10 sind Dämpfung A und Oszillieren f gering, da sich noch nicht viel tut im Bereich der Dunstabzugshaube bzw. über einer Kochstelle 14 gemäß Figur 2. Im Feld II ist die Dämpfung gering aber das Oszillieren noch mittel, so dass hier bei wenig Dampfentwicklung noch einiges an Hitze vorhanden ist. Dies deutet auf das Ende eines Kochvorganges. Im Feld III ist die Dämpfung mittel, aber das Oszillieren gering. Dies deutet im Schluß eher auf den Beginn eines Kochvorganges. Im Feld IV sind Dämpfung und Oszillieren mittelgroß, so dass auf einen normalen Kochvorgang geschlossen werden kann. Insbesondere wird hier auch nur eine Kochstelle betrieben.

Im Feld V ist die Dämpfung a mittelgroß, während das Oszillieren f deutlich zunimmt. Dies deutet auf mittelgroße Dampfentwicklung hin bei sehr großer Hitze, also eher auf einen starken Bratbetrieb. Im Feld VI wiederum bleibt das Oszillieren mittelgroß, während die Dämpfung deutlich zunimmt. Dies deutet auf einen sehr starken Kochbetrieb mit viel Dampfentwicklung bei nicht übermäßiger Hitze. Im Feld VII schließlich sind Dämpfung und Oszillieren stark, was auf starken Koch- und Bratbetrieb hindeutet, beispielsweise bei Nutzung mehrerer Kochstellen, manche für Braten und manche für Kochen. Entsprechend kann man aus dem Verlauf in Figur 10 den Ablauf eines Kochvorgangs mit Beginn des Erwärmens bzw. Kochens, innerhalb des strichlierten Bereichs normalem Kochen und danach rechts des strichlierten Bereichs abschließendem Ausklingen des Kochvorgangs mit Restwärme erkennen. Dies kann auch die Steuerung in dem Steuerungsverfahren für die Dunstabzugshaube entsprechend erkennen, damit deren Leistung sozusagen automatisch angepasst wird.

Neben einem automatischen und angepassten Betrieb der Dunstabzugshaube kann so die Verunreinigung des Filters erfasst werden und ein Austauschen zw. Reinigen rechtzeitig angezeigt werden.

## Patentansprüche

1. Lüftungsgerät, insbesondere eine Dunstabzugshaube (10), mit einem Antrieb (20) zur Erzeugung eines Luftstroms, einem Steuergerät (50) oder einer Steuerschaltung zur Steuerung des Antriebs (20) und einer Messstrecke im Lüftungsgerät im Bereich des Luftstroms mit einer Sendeeinrichtung (22; 29; 32; 40; 52; 64) und einer Empfangseinrichtung (24; 29; 34; 42; 58; 66), wobei das Steuergerät (50) bzw. die Steuerschaltung zur Steuerung des Antriebs (20) in Abhängigkeit eines von der Empfangseinrichtung (24; 29; 34; 42; 58; 66) erzeugten Signals ausgebildet ist, wobei die Sendeeinrichtung (22; 29; 32; 40; 52; 64) zur Abgabe eines Laserstrahls (25; 31; 38; 48; 62) ausgebildet ist, **dadurch gekennzeichnet, dass** die Steuerschaltung bzw. das Steuergerät (50) zur Auswertung des von der Empfangseinrichtung (24; 29; 34; 42; 58; 66) erzeugten Signals im Hinblick auf Luftschlieren in der Messstrecke ausgebildet ist.

2. Lüftungsgerät nach Anspruch 1, **dadurch gekennzeichnet, dass** das von der Empfangseinrichtung (24; 29; 34; 42; 58; 66) erzeugte Signal bezüglich elektrischer Kennwerte wie seiner Frequenz, seiner Spannung oder seiner Stromstärke von der Intensität oder von der Leistung der empfangenen Strahlung abhängt.

3. Lüftungsgerät nach Anspruch 2, **dadurch gekennzeichnet, dass** das von der Empfangseinrichtung (24; 29; 34; 42; 58; 66) erzeugte Signal lediglich von der Strahlung in einem Frequenzbereich abhängt, der dem Frequenzbereich des Laserstrahls (25; 31; 38; 48) weitgehend entspricht.

4. Lüftungsgerät nach einem der vorstehenden Ansprüche, **dadurch gekennzeichnet, dass** die Empfangseinrichtung (24; 29; 34; 42; 58; 66) einen photoelektrischen Sensor (26; 72) aufweist, der vorzugsweise über eine Photodiode oder einen Photosensor verfügt.

5. Lüftungsgerät nach einem der vorstehenden Ansprüche, **dadurch gekennzeichnet, dass** die Empfangseinrichtung (24) mit Filtermitteln (29a), vorzugsweise einem Hohlkanal (29a), ausgestattet ist, wobei diese Filtermittel (29a) den Winkelbereich einschränken, in dem einfallendes Licht (25, 28) durch die Empfangseinrichtung registriert wird.

6. Lüftungsgerät nach einem der vorstehenden Ansprüche, **dadurch gekennzeichnet, dass** der Antrieb (20) von der Steuerschaltung bzw. dem Steuergerät (50) anhand des von der Empfangseinrichtung (24; 29; 34; 42; 58; 66) empfangenen Signals aktivierbar und deaktivierbar sowie bezüglich seiner Leistung steuerbar ist, vorzugsweise stufenlos.

7. Lüftungsgerät nach einem der vorstehenden Ansprüche, **dadurch gekennzeichnet, dass** die Steuerschaltung bzw. das Steuergerät (50) zur Steuerung des Antriebs (20) in Abhängigkeit der von der Empfangseinrichtung (24; 29; 34; 42; 58; 66) registrierten Intensität bzw. registrierten Leistung ausgebildet ist.

8. Lüftungsgerät nach einem der vorstehenden Ansprüche, **dadurch gekennzeichnet, dass** die Steuerschaltung bzw. das Steuergerät (50) zur Steuerung des Antriebs (20) in Abhängigkeit der von der Empfangseinrichtung (24; 29; 34; 42; 58; 66) registrierten Intensität bzw. Leistung über der Zeit ausgebildet ist.

9. Lüftungsgerät nach einem der vorstehenden Ansprüche, **dadurch gekennzeichnet, dass** die Sendeeinrichtung (122) eine Laserdiode ist, vorzugsweise eine Multi-Mode-Laserdiode.

10. Lüftungsgerät nach einem der vorstehenden Ansprüche, **dadurch gekennzeichnet, dass** die Sendeeinrichtung (122) zur Aussendung eines Laserstrahls (125) ausgebildet ist, dessen Leuchtpunkt (90) im Bereich der Empfangseinrichtung (124) Bereiche stark unterschiedlicher Intensität aufweist, vorzugsweise in Form eines Interferenzmusters (94, 96).

11. Lüftungsgerät nach Anspruch 10, **dadurch gekennzeichnet, dass** die Sendeeinrichtung (122) und die Empfangseinrichtung (124) so ausgebildet sind, dass die Empfangseinrichtung im Betrieb stets innerhalb des Leuchtpunkts (90) liegt.

12. Lüftungsgerät nach Anspruch 10 oder 11, **dadurch gekennzeichnet, dass** die Sendeeinrichtung (122) und die Empfangseinrichtung (124) so ausgebildet sind, dass der Durchmesser des Leuchtpunkts (90) mindestens 5 mm breiter ist als die Empfangseinrichtung bzw. deren Sensor (92), vorzugsweise mindestens 8 mm breiter.

13. Lüftungsgerät nach einem der vorstehenden Ansprüche, **dadurch gekennzeichnet, dass** die Steuerschaltung (150) bzw. das Steuergerät das Ausgangssignal bezüglich Signalfrequenz und Signaldämpfung auswerten.

14. Lüftungsgerät nach einem der vorstehenden Ansprüche, **dadurch gekennzeichnet, dass** die Sendeeinrichtung (22; 64) und die Empfangseinrichtung (24; 66) sich gegenüberliegend beidseitig des Luftstroms im Lüftungsgerät (10) angeordnet sind und die Sendeeinrichtung (22; 64) in Richtung der Empfangseinrichtung (24; 66) strahlt.

15. Lüftungsgerät nach einem der Ansprüche 1 bis 13, **dadurch gekennzeichnet, dass** die Sendeeinrichtung (29; 32; 40; 122) und die Empfangseinrichtung (29; 34; 42; 124) so angeordnet sind, dass ein von der Sendeeinrichtung ausgehender Laserstrahl (31; 38; 48; 125) von mindestens einer Reflexionseinrichtung (30; 36; 44, 46; 130) reflektiert zur Empfangseinrichtung gelangt.

16. Lüftungsgerät nach Anspruch 15, **dadurch gekennzeichnet, dass** mindestens zwei Reflexionseinrichtungen (44, 46) vorgesehen sind, die so angeordnet und ausgerichtet sind, dass ein von der Sendeeinrichtung (40) ausgehender Laserstrahl (48) von mindestens einer Reflexionseinrichtung (44, 46) mindestens zweimal reflektiert zur Empfangseinrichtung (42) gelangt.

17. Lüftungsgerät nach Anspruch 16, **dadurch gekennzeichnet, dass** die beiden Reflexionseinrichtungen (44, 46) einander zugewandt und parallel zueinander angeordnet sind.

18. Lüftungsgerät nach einem der vorstehenden Ansprüche, **dadurch gekennzeichnet, dass** die Sendeeinrichtung (122) eine Laserdiode zur Abgabe des Laserstrahls (25, 48, 125) aufweist, insbesondere eine Multimode-Laserdiode.

19. Lüftungsgerät nach einem der vorstehenden Ansprüche, **dadurch gekennzeichnet, dass** die Sendeeinrichtung (64, 122) eine optische Einrichtung, vorzugsweise eine Kollimatorlinse (70, 123), im Ausbreitungsweg des Laserstrahls (48, 125) aufweist.

20. Lüftungsgerät nach einem der vorstehenden Ansprüche, **dadurch gekennzeichnet, dass** die Divergenz des Laserstrahls (25, 48) vom Steuergerät (50) oder der Steuerschaltung einstellbar ist.

21. Lüftungsgerät nach einem der vorstehenden Ansprüche, **gekennzeichnet durch** mindestens zwei Sendeeinrichtungen zur Abgabe von Laserstrahlen (25, 48) unterschiedlicher Divergenz.

## Claims

1. Ventilation device, particularly exhaust hood (10), having a drive unit (20) for producing an air flow, a control device (50) or a control circuit for controlling the drive unit (20) and a measurement section in the ventilation device in the vicinity of the air flow with a transmitter device (22; 29; 32; 40; 52; 64) and a receiver device (24; 29; 34; 42; 58; 66), in which the control device (50) or control circuit is constructed for controlling the drive unit (20) as a function of a signal generated by the receiver device (24; 29; 34; 42; 58; 66), in which the transmitter device (22; 29; 32; 40; 52; 64) is constructed for emitting a laser beam (25; 31; 38; 48, 62), **characterized in that** the control circuit or the control device (50) is constructed for evaluating the signal generated by receiver device (24; 29; 34; 42; 58; 66) with respect to air streaks in the measurement section.

2. Ventilation device according to claim 1, **characterized in that** with regard to electric characteristic values such as its frequency, voltage or current strength, the signal generated by the receiver device (24; 29; 34; 42; 58; 66) is dependent on the intensity or power of the radiation received by said receiver device.

3. Ventilation device according to claim 2, **characterized in that** the signal generated by the receiver device (24; 29; 34; 42; 58; 66) is only dependent on the radiation in a frequency range largely corresponding to the frequency range of the laser beam (25; 31; 38; 48).

4. Ventilation device according to any of the preceding claims, **characterized in that** the receiver device (24; 29; 34; 42; 58; 66) has a photoelectric sensor (26; 72), which preferably has a photodiode or a photosensor.

5. Ventilation device according to any of the preceding claims, **characterized in that** the receiver device (24) is equipped with filter means (29a), preferably a hollow duct (29a), said filter means (29a) restricting the angular range in which incident light (25; 28) is recorded by the receiver device.

6. Ventilation device according to any of the preceding claims, **characterized in that** the drive unit (20) can be activated and deactivated by the control circuit or control device (50) on the basis of the signal received from the receiver device (24; 29; 34; 42; 58; 66) and can be controlled, preferably in stepless manner with respect to its power.

7. Ventilation device according to any of the preceding claims, **characterized in that** the control circuit or control device (50) is constructed for controlling the drive unit (20) as a function of the intensity or power recorded by the receiver device (24; 29; 34; 42; 58; 66).

8. Ventilation device according to any of the preceding claims, **characterized in that** the control circuit or control device (50) is constructed for controlling the drive unit (20) as a function of the intensity or power over time recorded by the receiver device (24; 29; 34; 42; 58; 66).

9. Ventilation device according to any of the preceding claims, **characterized in that** the transmitter device (122) is a laser diode, preferably a multi-mode laser diode.

10. Ventilation device according to any of the preceding claims, **characterized in that** the transmitter device (122) is constructed for emitting a laser beam (125), whose light spot (90) in the vicinity of receiver device (124) has areas of widely varying intensity, preferably in the form of an interference pattern (94, 96).

11. Ventilation device according to claim 10, **characterized in that** the transmitter device (122) and the receiver device (124) are constructed in such a way that in operation the receiver device is always within the light spot (90).

12. Ventilation device according to claim 10 or 11, **characterized in that** the transmitter device (122) and the receiver device (124) are constructed in such a way that the diameter of light spot (90) is at least 5 mm wider than the receiver device or its sensor (92), preferably at least 8 mm wider.

13. Ventilation device according to any of the preceding claims, **characterized in that** the control circuit (150) or control device evaluate the output signal with respect to signal frequency and signal attenuation.

14. Ventilation device according to any of the preceding claims, **characterized in that** the transmitter device (22; 64) and the receiver device (24; 66) are positioned facing one another on either side of the air flow in ventilation device (10) and the transmitter device (22; 64) emits in the direction of the receiver device (24; 66).

15. Ventilation device according to any of the claims 1 to 13, **characterized in that** the transmitter device (29; 32; 40; 122) and the receiver device (29; 34; 42; 124) are so positioned that a laser beam (31; 38; 48; 125) emitted by the transmitter device reaches the receiver device reflected by at least one reflection device (30; 36; 44; 46; 130).

16. Ventilation device according to claim 15, **characterized in that** there are at least two reflection devices (44; 46), which are so positioned and oriented that a laser beam (48) emanating from the transmitter device (40) is reflected at least twice by at least one reflection device (44; 46) on its way to the receiver device (42).

17. Ventilation device according to claim 16, **characterized in that** the two reflection devices (44; 46) are facing and are parallel to one another.

18. Ventilation device according to any of the preceding claims, **characterized in that** the transmitter device (122) has a laser diode for emitting the laser beam (25; 48; 125), particularly a multimode laser diode.

19. Ventilation device according to any of the preceding claims, **characterized in that** the transmitter device (64, 122) has an optical device, preferably a collimator lens (70; 123), in the propagation path of the laser beam (48; 125).

20. Ventilation device according to any of the preceding claims, **characterized in that** the divergence of the laser beam (25; 48) can be adjusted by the control device (50) or the control circuit.

21. Ventilation device according to any of the preceding claims, **characterized by** at least two transmitter devices for emitting laser beams (25; 48) with a different divergence.

## Revendications

1. Appareil de ventilation, en particulier hotte (10) d'extraction de buées, l'appareil présentant
un entraînement (20) qui forme un écoulement d'air,
un appareil de commande (50) ou un circuit de commande qui commandent l'entraînement (20) et
un parcours de mesure prévu dans l'appareil de ventilation au niveau de l'écoulement d'air et doté d'un dispositif d'émission (22; 29; 32; 40; 52; 64) et d'un dispositif de réception (24; 29; 34; 42; 58; 66),
l'appareil de commande (50) ou le circuit de commande étant configurés pour commander l'entraînement (20) en fonction d'un signal formé par le dispositif de réception (24; 29; 34; 42; 58; 66),
le dispositif d'émission (22; 29; 32; 40; 52; 64) étant configuré pour délivrer un faisceau laser (25; 31; 38; 48; 62),
**caractérisé en ce que**
le circuit ou l'appareil de commande (50) sont configurés pour vérifier si le signal formé par le dispositif de réception (24; 29; 34; 42; 58; 66) implique la présence d'encrassements de l'air présent dans le parcours de mesure.

2. Appareil de ventilation selon la revendication 1, **caractérisé en ce que** des valeurs caractéristiques électriques telles que la fréquence, la tension ou l'intensité du courant du signal formé par le dispositif de réception (24; 29; 34; 42; 58; 66) dépendent de l'intensité ou de la puissance du rayonnement reçu.

3. Appareil de ventilation selon la revendication 2, **caractérisé en ce que** le signal formé par le dispositif de réception (24; 29; 34; 42; 58; 66) dépend uniquement du rayonnement d'une plage de fréquence qui correspond largement à la plage de fréquence du faisceau laser (25; 31; 38; 48).

4. Appareil de ventilation selon l'une des revendications précédentes, **caractérisé en ce que** le dispositif de réception (24; 29; 34; 42; 58; 66) présente un détecteur photoélectrique (26; 72) doté de préférence d'une photodiode ou d'un photodétecteur.

5. Appareil de ventilation selon l'une des revendications précédentes, **caractérisé en ce que** le dispositif de réception (24) est doté de moyens de filtrage (29a), de préférence d'un canal creux (29a), ces moyens de filtrage (29a) limitant la plage angulaire sur laquelle la lumière incidente (25, 28) est reçue par le dispositif de réception.

6. Appareil de ventilation selon l'une des revendications précédentes, **caractérisé en ce que** l'entraînement (20) peut être activé et désactivé par le circuit de commande ou l'appareil de commande (50) à l'aide du signal reçu en provenance du dispositif de réception (24; 29; 34; 42; 58; 66), sa puissance pouvant également être commandée, de préférence progressivement.

7. Appareil de ventilation selon l'une des revendications précédentes, **caractérisé en ce que** le circuit de commande ou l'appareil de commande (50) sont configurés pour commander l'entraînement (20) en fonction de l'intensité ou de la puissance enregistrée par le dispositif de réception (24; 29; 34; 42; 58; 66) .

8. Appareil de ventilation selon l'une des revendications précédentes, **caractérisé en ce que** le circuit de commande ou l'appareil de commande (50) sont configurés pour commander l'entraînement (20) en fonction de l'évolution dans le temps de l'intensité ou de la puissance enregistrées par le dispositif de réception (24; 29; 34; 42; 58; 66).

9. Appareil de ventilation selon l'une des revendications précédentes, **caractérisé en ce que** le dispositif d'émission (122) est une diode laser, de préférence une diode laser multimodale.

10. Appareil de ventilation selon l'une des revendications précédentes, **caractérisé en ce que** le dispositif d'émission (122) est configuré pour émettre un faisceau laser (125) dont le point lumineux (90) présente au niveau du dispositif de réception (124) des parties d'intensités très différentes, de préférence sous la forme d'un motif d'interférence (94, 96).

11. Appareil de ventilation selon la revendication 10, **caractérisé en ce que** le dispositif d'émission (122) et le dispositif de réception (124) sont configurés de telle sorte qu'en fonctionnement, le dispositif de réception soit toujours situé à l'intérieur du point lumineux (90).

12. Appareil de ventilation selon les revendications 10 ou 11, **caractérisé en ce que** le dispositif d'émission (122) et le dispositif de réception (124) sont configurés de telle sorte que le diamètre du point lumineux (90) soit au moins de 5 mm plus large et de préférence d'au moins 8 mm plus large que le dispositif de réception ou son détecteur (92).

13. Appareil de ventilation selon l'une des revendications précédentes, **caractérisé en ce que** le circuit de commande (150) ou l'appareil de commande évaluent la fréquence et l'amortissement du signal de sortie.

14. Appareil de ventilation selon l'une des revendications précédentes, **caractérisé en ce que** le dispositif d'émission (22; 64) et le dispositif de réception (24; 66) sont disposés l'un en face de l'autre des deux côtés de l'écoulement d'air dans l'appareil de ventilation (10) et **en ce que** le dispositif d'émission (22; 64) émet en direction du dispositif de réception (24; 66).

15. Appareil de ventilation selon l'une des revendications 1 à 13, **caractérisé en ce que** le dispositif d'émission (29; 32; 40; 122) et le dispositif de réception (29; 34; 42; 124) sont disposés de telle sorte qu'un faisceau laser (31; 38; 48; 125) émis par le dispositif d'émission aboutisse sur le dispositif de réception après avoir été réfléchi sur au moins un dispositif réfléchissant (30; 36; 44; 46; 130).

16. Appareil de ventilation selon la revendication 15, **caractérisé en ce qu'**au moins deux dispositifs réfléchissants (44; 46) sont prévus et sont disposés et orientés de telle sorte qu'un faisceau laser (48) émis par le dispositif d'émission (40) aboutisse sur le dispositif de réception (42) après avoir été réfléchi au moins deux fois par au moins un dispositif réfléchissant (44, 46).

17. Appareil de ventilation selon la revendication 16, **caractérisé en ce que** les deux dispositifs de réflexion (44, 46) sont orientés l'un vers l'autre et disposés parallèlement l'un à l'autre.

18. Appareil de ventilation selon l'une des revendications précédentes, **caractérisé en ce que** le dispositif d'émission (122) présente une diode laser, en particulier une diode laser multimodale, qui émet le faisceau laser (25, 48, 125).

19. Appareil de ventilation selon l'une des revendications précédentes, **caractérisé en ce que** le dispositif d'émission (64, 122) présente un système optique, de préférence une lentille collimatrice (70, 123) dans le parcours de propagation du faisceau laser (48, 125).

20. Appareil de ventilation selon l'une des revendications précédentes, **caractérisé en ce que** la divergence du faisceau laser (25, 48) peut être ajustée par l'appareil de commande (50) ou le circuit de commande.

21. Appareil de ventilation selon l'une des revendications précédentes, **caractérisé par** au moins deux dispositifs d'émission qui délivrent des faisceaux laser (25, 48) dont les divergences sont différentes.
